# EUROPÄISCHE PATENTSCHRIFT

(11) **EP 0 857 281 B1**
(45) Veröffentlichungstag und Bekanntmachung des Hinweises auf die Patenterteilung: **24.10.2001**
(21) Anmeldenummer: 97930334.4
(22) Anmeldetag: 18.06.1997
(51) Int. Cl.: F23Q 7/00

(54) **GLÜHSTIFTKERZE**
SHEATHED ELEMENT GLOW PLUG
BOUGIE-CRAYON DE PRECHAUFFAGE

(30) Priorität: 26.07.1996 DE 19630208
(43) Veröffentlichungstag der Anmeldung: 12.08.1998
(73) Patentinhaber: ROBERT BOSCH GMBH, 70442 Stuttgart (DE)
(72) Erfinder: LOCHER, Johannes, D-70378 Stuttgart (DE); TESCHNER, Werner, D-70619 Stuttgart (DE); NISSEN, Jörg-Chr., CH-4525 Balm bei Günsberg (CH)
(86) Internationale Anmeldenummer: DE9701241
(87) Internationale Veröffentlichungsnummer: WO9804870

(56) Entgegenhaltungen:
- DE-A- 3 638 164
- GB-A- 2 016 596

## Beschreibung

### Stand der Technik

Die Erfindung betrifft eine Glühstiftkerze für selbstzündende Brennkraftmaschinen. Die beispielsweise aus der Druckschrift DE-A-1363 8164 bekannte Glühstiftkerze bestehen im wesentlichen aus einem Kerzengehäuse, einer Anschlußvorrichtung für den Glühstrom, einem am Kerzengehäuse befestigtem Rohr, das an seinem vom Kerzengehäuse abgewandten Ende verschlossen ist und einem in wärmeleitenden Isolierpulver eingebetteten drahtwendelförmiges Widerstandselement, welches in dem aus dem Kerzengehäuse herausragenden, als Glühstift dienenden Teiles des Rohres angeordnet ist. Die Kerzengehäuse der verschiedenen handelsüblichen Glühstiftkerzen unterscheiden sich je nach Konstruktions- und Bauform des Motors, in welchen die Glühstiftkerze eingebaut werden soll, in ihrer Länge, die die Baulänge der Glühstiftkerzen bestimmt. Damit sind für die Fertigung eine große Vielfalt unterschiedlicher langer Kerzengehäuse und Anschlußvorrichtungen für die Kontaktierung des Heizelementes erforderlich.

In der Druckschrift GB-A-2016596 wird eine Zündkerze zur Anordnung im Brennraum beschrieben, die im Kerzengehäuse ein Anschlußelement und einen in dem Kerzengehäuse befestigten Isolator aufweist. Das Kerzengehäuse ist in zweistückiger Ausfertigung hergestellt.

### Vorteile der Erfindung

Die erfindungsgemäße Glühstiftkerze hat den Vorteil, daß durch die Verwendung variabler Zwischenstücke unterschiedliche Baulängen der Glühstiftkerze realisiert werden können, ohne daß verschieden lange Kerzengehäuse gefertigt werden oder verschieden lange Anschlußbolzen verfügbar sein müssen. Die notwendige Produktpalette der Einzelteile, die für den Zusammenbau einer Glühstiftkerze notwendig sind, wird dabei deutlich verringert, was letztendlich durch die mögliche Herstellung in größeren Serienstückzahlen zu einer Verbilligung der Glühstiftkerze führt. Das Gehäuse und auch der Anschlußbolzen kann dabei in zwei Teilen, die unabhängig von der Endbaulänge immer gleich gefertigt werden, hergestellt werden und dann lediglich durch das variable Zwischenstück an die gewünschte Baulänge angepaßt werden.

Durch die in den Unteransprüchen angegebenen Maßnahmen sind vorteilhafte Weiterbildungen und Verbesserungen der im Hauptanspruch angegebenen Glühstiftkerze möglich. So kann die Verbindung zwischen den einzelnen Bauelementen durch Schweißen, Löten, Schrumpfen oder Pressen erfolgen. Letztendlich ist es vorteilhaft, die Stirnflächen der Teilstücke des Kerzengehäuses und des variablen Zwischenstückes mit einem Absatz am Durchmesser zu versehen, da so seine gute Fixierung vor dem Verbinden erreicht wird.

### Zeichnung

Ausführungsbeispiele der Erfindung sind in der Zeichnung dargestellt und in der nachfolgenden Beschreibung näher erläutert. Es zeigen Figur 1 den Prinzipaufbau einer Glühstiftkerze, Figur 2 ein Glühstiftkerzengehäuse mit Zwischenstück zur Realisierung variabler Baulängen, Figur 3 eine Verbindungsmöglichkeit des Zwischenstückes mit dem Gehäuse gemäß Figur 2 und Figur 4 ein Glühstift mit variabler Anschlußkontaktierung.

### Beschreibung der Ausführungsbeispiele

Die in Figur 1 dargestellte Glühstiftkerze besteht aus einem Kerzengehäuse 11 mit einem Gewinde 12 und einem Sechskant 13. Das Gehäuse 11 ist von einer axialen Bohrung durchzogen, wobei am brennraumseitigen Ende des Gehäuses 11 ein Glühstift 14 mit seinem einen Ende befestigt ist. Das andere in den Brennraum ragende Ende 15 des Glühstiftes 14 ist verschlossen. Der Glühstift 14 besteht aus einem temperaturbeständigen Material. Im Inneren des Glühstiftes befindet sich isolierendes keramisches Pulver 16, und eine Drahtwendelanordnung, die als Heizelement dient, wobei die Drahtwendelanordnung 17 aus einer Heizwendel mit konstantem Widerstand und einer Regelwendel mit temperaturabhängigem Widerstand besteht. Während das freie Ende der Drahtwendelanordnung 17 an einem in den Glühstift 14 ragenden Anschlußelement 18 befestigt ist, ist das brennraumseitige Ende der Drahtwendelanordnung 17 mit dem verschlossenen Ende 15 des Glühstiftes 14 elektrisch verbunden. Das Anschlußelement 18 ist im Kerzengehäuse 11 befestigt und bildet auf der brennraumfernen Seite des Gehäuses 11 eine Gewindebolzen 19 aus, an welchem der Anschluß des Glühstromes erfolgt. Eine Isolierscheibe 20 verhindert einen elektrischen Kontakt zwischen dem Gehäuse 11 und dem Anschlußelement 18.

Nach diesem schematischen Aufbau sind im wesentlichen alle handelsüblichen Glühstiftkerzen hergestellt. Je nach konstruktiven Erfordernissen variieren sie jedoch in ihrer Gehäuselänge. Dies hat zur Folge, daß die verschiedensten Gehäuse für die Montage zur Verfügung gestellt werden müssen, was eine sehr große Produktpalette bedingt.

Figur 2 zeigt ein Kerzengehäuse in geschnittener Darstellung, wobei der Einfachheit halber nur eine Seite von der Symmetrieachse ausgehend gezeichnet ist. Gleich Teile sind hier mit den gleichen Bezugszeichen wie in Figur 1 versehen. Bei der erfindungsgemäßen Anordnung ist das Kerzengehäuse 11 aus zwei Teilen, einem ersten Teil 21, welcher den Glühstift 14 abdichtend hält. Das zweite hintere Teil 22 trägt das Gehwinde 12 zum Einschrauben der Glühstiftkerze in den Zylinder und den Sechskant 13. Beide Teile 21 und 22 sind durch ein Zwischenstück 23 miteinander verbunden. Dieses Zwischenstück 23 wird dem ersten und dem zweiten Teil, beispielsweise durch Schweißen, Löten, Schrumpfen oder Pressen verbunden. Das Zwischenstück 23 kann in den unterschiedlichsten Längen verwendet werden. Die Länge des Zwischenstückes 23 wird dabei jeweils in Abhängigkeit von der notwendigen Baulänge der Glühstiftkerze bestimmt. Das hat den Vorteil, daß das erste und zweite Teilstück 21 und 22 des Gehäuses 11 in jeweils gleicher Geometrie und mit den gleichen Abmaßen hergestellt werden können.

Figur 3 zeigt eine weitere Möglichkeit, wie die Verbindung zwischen den einzelnen Teilen 21 oder 22 des Gehäuses 11 und dem Zwischenstück 23 erfolgen kann. So ist es vorteilhaft, die Verbindungsflächen jeweils mit einem Absatz 24 zu versehen, da dadurch eine wesentlich bessere Fixierung der einzelnen zu verbindenden Teile erfolgt.

Figur 4 zeigt desweiteren eine Möglichkeit, die innere Anordnung der Glühstiftkerze, bestehend aus Glühstift 14, Anschlußelement 18 und Gewindebolzen 19 an verschiedene Baulängen anzupassen. So sind der Glühstift 14 und der daran befestigte Anschlußbolzen 18 in ihrer Länge fest vormontiert. Je nach Baulänge des Kerzengehäuses wird dann der entsprechende variable Gewindebolzen mit der Kontaktierung zum Anschlußelement 18 verwendet. Die Verbindung 25 von Anschlußbolzen zu Gewindebolzen kann mittels Schrumpfen, Löten oder Reibschweißen erfolgen. Durch die Verwendung eines Einheitsglühstiftes mit Anschlußelement wird die Fertigung kostengünstiger.

## Patentansprüche

1. Glühstiftkerze zur Anordnung im Brennraum einer luftverdichtenden Brennkraftmaschine, mit einem Kerzengehäuse (11), mit einem Anschlußelement (18) für den Glühstrom und mit einem an dem Kerzengehäuse (11) befestigten Rohr (14), das an seinem vom Kerzengehäuse (11) abgewandten Ende (15) verschlossen ist, wobei in dem aus dem Kerzengehäuse (11) herausragenden, als Glühstift dienenden Teil des Rohres (14) eine Drahtwendelanordnung (17) in einem Isolierstoff (16) angeordnet ist, wobei das Kerzengehäuse (11) in zweistückiger Ausfertigung hergestellt ist, **dadurch gekennzeichnet, dass** je nach gewünschter Baulänge der Glühstiftkerze ein Zwischenstück (23) wählbarer Länge den ersten Teil (21) und den zweiten Teil (22) des Kerzengehäuses (11) miteinander verbindet.

2. Glühstiftkerze nach Anspruch 1, **dadurch gekennzeichnet, daß** das Zwischenstück (23) mit den Teilstücken (21, 22) des Gehäuses (11) mittels Schweißen, Löten, Schrumpfen oder Pressen verbunden ist.

3. Glühstiftkerze nach einem der vorherigen Ansprüche, **dadurch gekennzeichnet, daß** die Stirnflächen des Zwischenstückes (23) und der Teilstücke (21, 22) des Kerzengehäuses (11), die einander zugeordnet sind, mit einem Absatz (24) versehen sind.

4. Glühstiftkerze nach einem der vorherigen Ansprüche, **dadurch gekennzeichnet, daß** bei unterschiedlichen Baulängen der Glühstiftkerzen zur Kontaktierung des Anschlusselements (18) ein Gewindebolzen (19) mit entsprechend wählbarer Länge verwendbar ist.

## Claims

1. Sheathed-element glow plug for arrangement in the combustion chamber of a compression-ignition internal combustion engine, with a plug housing (11), with a connection element (18) for the heating current and with a tube (14) that is attached to the plug housing (11) and is closed at its end (15) remote from the plug housing (11), a wire coil arrangement (17) in an insulating material (16) being arranged in that part of the tube (14) that projects from the plug housing (11) and acts as a sheathed element, the plug housing (11) being manufactured in two pieces, **characterized in that** an intermediate piece (23) of selectable length connects the first part (21) and the second part (22) of the plug housing (11), depending on the desired overall length of the sheathed-element glow plug.

2. Sheathed-element glow plug according to Claim 1, **characterized in that** the intermediate piece (23) is connected to the component parts (21, 22) of the housing (11) by means of welding, soldering, shrink fitting or press fitting.

3. Sheathed-element glow plug according to one of the preceding claims, **characterized in that** the end faces of the intermediate piece (23) and the component parts (21, 22) of the plug housing (11) that are associated with one another are provided with an offset (24).

4. Sheathed-element glow plug according to one of the preceding claims, **characterized in that**, given different overall lengths of the sheathed-element glow plugs, a threaded bolt (19) with a correspondingly selectable length can be used to make contact with the connection element (18).

## Revendications

1. Bougie-crayon de préchauffage destinée à être installée dans la chambre de combustion d'un moteur à combustion interne à compression d'air, comprenant un corps (11) avec un élément de connexion (18) pour l'alimentation électrique et un tube (14) fixé au corps (11), l'extrémité (15) opposée au corps (11) étant fermée, dans laquelle la partie du tube (14) servant de crayon et qui dépasse du corps (11), reçoit un dispositif à enroulement (17) logé dans une matière isolante (16), et le corps (11) est fabriqué en deux parties,
**caractérisée en ce qu'**
une pièce intermédiaire (23) de longueur variable est interposée entre la première partie (21) et la seconde partie (22) du corps (11) de la bougie suivant la longueur souhaitée pour la bougie-crayon.

2. Bougie-crayon de préchauffage selon la revendication 1,
**caractérisée en ce que**
la pièce intermédiaire (23) est reliée aux pièces partielles (21, 22) du corps (11) par soudage, brasage, sertissage ou compression.

3. Bougie-crayon de préchauffage selon l'une des revendications 1 et 2,
**caractérisée en ce que**
les faces frontales de la pièce intermédiaire (23) et de la pièce partielle (21, 22) du corps (11) de la bougie, qui sont installées l'une sur l'autre, comportent un décrochement (24).

4. Bougie-crayon de préchauffage selon l'une des revendications précédentes,
**caractérisée en ce que**
pour des longueurs de bougie différentes, le contact de l'élément de connexion (28) se fait avec une tige filetée (19) de longueur correspondante, variable.
